# EUROPÄISCHE PATENTSCHRIFT

(11) **EP 2 510 583 B1**
(45) Veröffentlichungstag und Bekanntmachung des Hinweises auf die Patenterteilung: **10.02.2016**
(21) Anmeldenummer: 10754693.9
(22) Anmeldetag: 11.09.2010
(51) Int. Cl.: H01R 9/05, H01R 13/648

(54) **ELEKTRISCHER STECKKONTAKT**
ELECTRICAL PLUG CONTACT
CONTACT ÉLECTRIQUE INSÉRABLE

(30) Priorität: 07.12.2009 DE 102009056972
(43) Veröffentlichungstag der Anmeldung: 17.10.2012
(73) Patentinhaber: Amphenol-Tuchel Electronics GmbH, 74080 Heilbronnn (DE)
(72) Erfinder: JACOB, Anna, D-74613 Öhringen (DE); KNÖDLER, Michael, 70565 Stuttgart (DE)
(74) Vertreter: Schweiger, Johannes
(86) Internationale Anmeldenummer: PCT/EP2010/005583
(87) Internationale Veröffentlichungsnummer: WO 2011/069568

(56) Entgegenhaltungen:
- EP-A1- 1 965 467
- DE-A1- 19 829 291
- DE-U1- 9 108 708
- GB-A- 2 312 341
- US-A1- 2009 093 170
- US-B1- 7 442 045

## Beschreibung

Die vorliegende Erfindung betrifft einen elektrischen Steckkontakt gemäß Anspruch 1 sowie ein System nach Anspruch 8.

Solche Steckkontakte werden beispielsweise in Kraftfahrzeugen eingesetzt. Die Bestrebungen der Automobilbranche laufen darauf hinaus, Bauteile für möglichst viele Serien mit den unterschiedlichen Anforderungen einzusetzen, sodass häufig modulare Konzepte angestrebt werden. Gleichzeitig besteht die Vorgabe, eine möglichst geringe Bauteilevielfalt mit möglichst wenig verschiedenen Materialien umzusetzen. Auf der anderen Seite soll die Montage möglichst einfach und gleichzeitig sicher sein, sodass Fehler bei der Montage vermieden werden.

Die GB 2 312 341 A zeigt einen gattungsgemäßen Steckverbinder mit einem Kontakt zwischen einer Kabelschirmung und einem Kontaktkörper. Die US 2009/093170 A1 zeigt einen Steckverbinder mit einem Leitelement.

Bei gattungsgemäßen elektrischen Steckkontakten besteht außerdem der Bedarf für deren Eignung zum Einbau im Motorraum, was besondere Anforderungen im Hinblick auf Dichtheit, Bauraumoptimierung und Integration sowie einfache Konfektionierbarkeit mit sich bringt. Darüber hinaus besteht das technische Problem, dass auf Grund der hohen Ströme beträchtliche Leitungsquerschnitte vorgesehen werden müssen. Ein weiteres technisches Problem stellen die beim Betrieb von Fahrzeugen auftretenden Vibrationen und Stöße dar.

Der Erfindung liegt daher die Aufgabe zu Grunde, einen elektrischen Steckkontakt vorzusehen, der bei Vermeidung der vorgenannten technischen Probleme gleichzeitig Qualitäts- und/oder Kostenvorteile bietet.

Diese Aufgabe wird mit den Merkmalen des Anspruchs 1 gelöst. Vorteilhafte Weiterbildungen der Erfindung sind in den Unteransprüchen angegeben. Bei angegebenen Wertebereichen sollen auch innerhalb der genannten Grenzen liegende Werte als Grenzwerte offenbart gelten und in beliebiger Kombination beanspruchbar sein.

Der Erfindung liegt der Gedanke zu Grunde, einen, insbesondere in einem Umgehäuse mit weiteren, vorzugsweise baugleichen, elektrischen Steckkontakten vorkonfektionierbar auszugestalten, indem eine lösbare Anbindung von elektrischen oder elektronischen Geräten, die für den Betrieb eines Fahrzeugs mit elektrischen oder elektrisch unterstütztem Antrieb benötigt werden, ermöglicht wird. Der elektrische Steckkontakt verfolgt dabei ein modulares Konzept, indem mehrere, vorzugsweise identische oder korrespondierende, elektrische Steckkontakte in einem Umgehäuse vorkonfektionierbar sind, wobei eine durchgehende Schirmanbindung vorgesehen ist. Der elektrische Steckkontakt ist als geradliniger Steckkontakt ausgebildet.

In einer vorteilhaften Ausführungsform der Erfindung ist vorgesehen, die, insbesondere federnd ausgebildeten, Schirmübergabemittel, insbesondere umfangsgeschlossen, vorzugsweise als Federkranz ausgebildet, im Fixierabschnitt anzuordnen. Durch die Anordnung der Schirmübergabemittel im Fixierabschnitt kann die Schirmübergabe auf einfache, Platz sparende Weise, insbesondere durch ein einziges, gesondertes Bauteil erfolgen.

Mit Vorteil sind die Schirmübergabemittel bei einer weiteren Ausführungsform der Erfindung mit einem freien Federende, insbesondere die Leitungsschirmung überlappend, entgegen einer Steckrichtung S gerichtet. Auf diese Weise wird die Schirmwirkung sozusagen mindest verdoppelt und damit sichergestellt, dass an der problematischen Schirmübergabe eine optimale Schirmung erfolgt.

Indem der Leiter und/oder die Leitungsschirmung und/oder die Schirmübergabemittel und/oder die Isolierungshülse und/oder die Sekundärverriegelungshülse in Steckrichtung S und/oder axial fluchtend angeordnet sind, ist der elektrische Steckkontakt auf einfache Weise und sicher montierbar und gleichzeitig vorkonfektionierbar.

Des Weiteren ist mit Vorteil bei der vorliegenden Erfindung eine, insbesondere am Umfang des Leitungsmantels dichtend anliegende, Dichtung zur Abdichtung des Fixierungs- und/oder Kontaktierungsabschnitts gegenüber dem Isolationsabschnitt vorgesehen. Zur besseren Abdichtung weist die Dichtung mit Vorteil mindestens zwei Ringwülste auf, um eine optimale Abdichtung zu gewährleisten.

Gemäß einer weiteren vorteilhaften Ausführungsform sind an einer in Steckrichtung S weisenden Stirnseite der Isolierhalterung Ausrichtungserkennungsmittel zur Erkennung der Ausrichtung des elektrischen Steckkontakts in einer Rotationsrichtung R gegenüber dem Umgehäuse vorgesehen. Diese Ausführungsform dient insbesondere dann, wenn mehrere elektrische Steckkontakte nebeneinander angeordnet sind, zur Unterscheidung und entsprechend richtigen Montage der elektrischen Steckkontakte mit dem zugehörigen Gegenstecker.

Soweit mindestens eine Rippe zur Ausrichtung des elektrischen Steckkontakts gegenüber mindestens einer korrespondierenden Nut des Umgehäuses am Umfang der Isolierhalterung vorgesehen ist, kann das Umgehäuse korrespondierend codiert werden, um ein Verdrehen des elektrischen Steckkontakts in Rotationsrichtung R zu verhindern. Indem im Umgehäuse beziehungsweise in den jedem elektrischen Steckkontakt zugeordneten Kammern die Nut in Rotationsrichtung R am Umfang verteilt oder zumindest in anderer Position angeordnet ist, kann trotz identischer Ausgestaltung des elektrischen Steckkontakts beziehungsweise der elektrischen Steckkontakte eine Unterscheidung der elektrischen Steckkontakte aufgrund deren Lage, insbesondere erkennbar durch die Ausrichtungserkennungsmittel, vorgesehen sein.

Die Erfindung betrifft darüber hinaus ein System aus einem Umgehäuse mit mindestens einer, vorzugsweise zwei, noch bevorzugter mindestens drei, idealer Weise genau drei, Kammern und in der/den Kammer(n) des Umgehäuses aufnehmbaren, vorbeschriebenen elektrischen Steckkontakt(en).

In einer vorteilhaften Ausführungsform des Systems sind zu den Rippen der elektrischen Steckkontakte korrespondierende Nuten in Umfangsrichtung der Kammern an unterschiedlichen Positionen angeordnet.

Weitere Vorteile, Merkmale und Einzelheiten der Erfindung ergeben sich aus der Beschreibung bevorzugter Ausführungsbeispiele sowie an Hand der Zeichnungen. Diese zeigen in:
- Fig. 1 :: Eine geschnittene, perspektivische Darstellung eines erfindungsgemäßen Systems aus einem Umgehäuse und drei erfindungsgemäßen elektrischen Steckkontakten,
- Fig. 2:: eine geschnittene, perspektivische Darstellung eines Umgehäuses mit einer Isolierhalterung,
- Fig. 3a:: eine Seitenansicht eines erfindungsgemäßen elektrischen Steckkontakts mit einer Isolierhalterung in nicht gestecktem Zustand,
- Fig. 3b:: eine Seitenansicht des elektrischen Steckkontakts mit gesteckter Isolierhalterung und
- Fig. 4:: eine geschnittene Aufsicht auf das Umgehäuse mit einem eingelegten elektrischen Steckkontakt.

In den Figuren sind gleiche Bauteile und Bauteile mit der gleichen Funktion mit den gleichen Bezugszeichen gekennzeichnet.

In Figur 1 sind drei elektrische Steckkontakte 1, 1', 1" in einem die elektrischen Steckkontakte 1, 1', 1" in Kammern 13, 13', 13" eines Umgehäuses 10 aufgenommen (siehe Figur 2). Leitungen 2, 2', 2" der elektrischen Steckkontakte 1, 1', 1" sind für hohe Stromstärken zwischen etwa 60 A und etwa 150 A ausgelegt. Die Leitungen 2, 2', 2" sind gleichzeitig das Kernelement des elektrischen Steckkontakts. Die Leitungen 2, 2', 2" von einem nicht dargestellten Leitungssatz enden in den elektrischen Steckkontakt 1, 1', 1", wo sie jeweils mit einem zugeordneten Stecker 4, 4', 4" elektrisch leitend verbunden sind. Im vorliegenden Fall durch Aufnahme der Leitungsenden 2e, 2e', 2e" in korrespondierende Sacklöcher 4s, 4s', 4s" der Stecker 4, 4', 4".

Die elektrischen Steckkontakte 1,1', 1" sind jeweils in einen Isolationsabschnitt 2e, 2e', 2e", einen Fixierabschnitt 2f, 2f', 2f" und einem Kontaktierungsabschnitt 2k, 2k', 2k" unterteilt, die sich teilweise überlagern können. Der Fixierabschnitt 2f, 2f', 2f" ist jeweils zwischen dem Isolationsabschnitt 2e, 2e', 2e" und dem Kontaktierungsabschnitt 2k, 2k', 2k", in einer Steckrichtung S betrachtet, angeordnet. Im Isolationsabschnitt 2e, 2e', 2e" ist die jeweilige Leitung 2, 2', 2" isoliert.

Bei der Leitung 2, 2', 2" handelt es sich jeweils um ein Co-Axial-Kabel mit einer äußeren Mantelisolierung, einer radial innerhalb der äußeren Mantelisolierung angeordneten, als Schirmgeflecht ausgebildeten Leitungsschirmung 3, 3', 3", eine radial innerhalb der Leitungsschirmung 3, 3', 3" befindlichen Zwischenisolierung und der im Betrieb stromführenden, zentrischen Ader.

Der in Figur 3a und 3b gezeigte elektrische Steckkontakt 1 ist im Fixierabschnitt 2f abisoliert, wodurch am Übergang zwischen dem Fixierabschnitt 2f und dem Isolationsabschnitt 2e eine Umfangsschulter 14 gebildet wird. Im Fixierabschnitt ist damit von der Leitung 2 nur mehr die zentrische Ader und die Zwischenisolierung, wobei sich von der Schulter 14 über einen Teilbereich des Fixierabschnitts 2f das Schirmgeflecht ohne die äußere Mantelisolierung beziehungsweise dem Kabelmantel erstreckt, um eine Schirmübergabe in diesem Bereich vorzunehmen.

Das Schirmgeflecht wird durch einen elektrisch leitenden Federkranz 7 mit freien Federenden 7f kontaktiert, wobei die freien Federenden 7f entgegen der Steckrichtung S die Umfangsschulter 14 überragen.

Der Federkranz 7 liegt mit seiner in Steckrichtung S liegenden Stirnseite 7s an einer auf die abisolierte Leitung 2 im Fixierabschnitt 2f aufgeklippte Sekundärverriegelungshülse 6 an. Die Sekundärverriegelungshülse 6 ist durch eine Metallhülse 15 auf der Leitung 2 aufgecrimpt, damit die Sekundärverriegelungshülse 6 nicht axial verrutscht und fest auf der Leitung 2 sitzt.

Die Metallhülse 15 kann gleichzeitig als Kontaktmittler zwischen dem Schirmgeflecht der Leitung 2 und dem Federkranz 7 dienen. Die Sekundärverriegelungshülse 6 liegt mit einem Absatz 16 auf einer Oberseite 5o auf der Isolierhalterung 5 auf, wodurch die Bewegung der Leitung 2 in Steckrichtung S begrenzt wird (siehe Figur 4).

Die Isolierhalterung 5 wiederum ist in Steckrichtung S begrenzt durch eine Umfangsschulter 5u, die an einem Anschlag 17 des Umgehäuses 10 zur Anlage kommt.

Die Position des Steckers 4 wird durch Einrasten eines radial nach innen gerichteten, an der Stirnseite 5s angeordneten Ringabschnitts 18 in eine korrespondierende Ringnut 19 des Steckers 4 einrastbar fixiert, indem der Ringabschnitt 18 am Umfang unterbrochen ist und damit federnd ausgebildet ist.

Die Isolierhalterung 5 begrenzt mit Ihrer Oberseite 5o gleichzeitig die Bewegung der Isolierhalterung 5 entgegen der Steckrichtung S, indem die Oberseite 5o mit einem Federabschnitt 20, dessen freies Federende an der Oberseite 5o liegt, die Bewegung entgegen der Steckrichtung S begrenzt wird, indem der Federarm 20 beim Einstecken der Isolierhalterung 5 in die Kammer 13 des Umgehäuses einrastet, und zwar an einer korrespondierend ausgestalteten Schulter 21 (siehe Figur 2 und Figur 4).

Der Federarm 20 wird nach dem Einstecken der Leitung 2 gemäß Figuren 3a und 3b durch die Sekundärverriegelungshülse 6, insbesondere deren Absatz 16 verriegelt, sodass ein Herausziehen der Isolierhalterung 5 bei gesteckter Leitung 2 durch die Sekundärverriegelungshülse 6 verhindert wird.

Gleichzeitig rastet die Sekundärverriegelungshülse 6 mit einer Rastnase 22 in eine korrespondierende Ausnehmung 23 der Isolierhalterung 5 ein, sodass auch ein Herausziehen der Sekundärverriegelungshülse 6 und damit ein Herausziehen der Leitung 2 nicht mehr möglich ist.

Oberhalb des Federkranzes 7 ist eine Dichtung 8 dichtend auf die äußere Mantelisolierung der Leitung 2 aufgeschoben und die Dichtung 8 liegt mit drei Umfangsrippen 8r dichtend an der Kammerinnenwand 24 an.

Wie in Figur 1 dargestellt, ist das dort gezeigte System aus einem Umgehäuse 10 und drei elektrischen Steckkontakten 1, 1', 1" vormontierbar und im montierten Zustand ist von der Stirnseite 5s her von Außen leicht erkennbar, welcher Steckkontakt mit welchem Gegenstecker korrespondiert, da die Orientierung der jeweiligen Rippe 11 erkennbar ist. Die Rippe 11 ist gleichzeitig als Codierrippe 11 für den Gegenstecker verwendbar.

Durch die erfindungsgemäße Ausgestaltung der Schirmübergabemittel, insbesondere des Federkranzes 7 ist die innere Ader der Leitung 2 vollständig geschirmt, da die Schirmübergabe am gesamten Umfang der Leitung und insbesondere entgegen der Steckrichtung S nach Hinten versetzt erfolgt, sodass eine unmittelbare Schirmübergabe von der Leitungsschirmung 3 über den Federkranz 7 und die Kammerinnenwand 4 erfolgt, die metallisch oder metallisiert ausgebildet ist. Um die Schirmung noch weiter zu perfektionieren, ist einer vorteilhaften Ausführungsform die in Steckrichtung S gerichtete Stirnseite 8s der Dichtung 8 metallisiert.

### Bezugszeichenliste

- 1, 1', 1": Elektrischer Steckkontakt
- 2, 2', 2": Leitung
- 2e, 2e', 2e": Leitungsenden
- 2i: Isolationsabschnitt
- 2f: Fixierabschnitt
- 2k: Kontaktierungsabschnitt
- 3: Leitungsschirmung
- 4, 4', 4": Stecker
- 4s, 4s', 4s": Sacklöcher
- 5: Isolierhalterung
- 5s: Stirnseite
- 5o: Oberseite
- 6: Sekundärverriegelungshülse
- 7: Schirmungsübergabemittel, Federkranz
- 7f: freies Federende
- 7s: Stirnseite
- 8: Dichtung
- 8r: Umfangsrippe
- 8s: Stirnseite
- 9: Ausrichtungserkennungsmittel
- 10: Umgehäuse
- 11: Rippe
- 12: Nut
- 13, 13', 13": Kammern
- 14: Umfangsschulter
- 15: Metallhülse
- 16: Absatz
- 17: Anschlag
- 18: Ringabschnitt
- 19: Ringnut
- 20: Federarm
- 21: Schulter
- 22: Rastnase
- 23: Ausnehmung
- 24: Kammerinnenwand

## Patentansprüche

1. Elektrischer Steckkontakte (1, 1', 1") mit:
- einer Leitung (2, 2', 2") mit einem Isolationsabschnitt (2i, 2i', 2i"), einem Fixierabschnitt (2f, 2f', 2f") und einem Kontaktierungsabschnitt (2k, 2k', 2k"),
- einer die Leitung (2, 2', 2") zumindest teilweise umschließenden Leitungsschirmung (3, 3', 3"),
- einem am Ende der Leitung (2, 2', 2") im Kontaktierungsabschnitt (2k, 2k', 2k") die Leitung (2, 2', 2") elektrisch kontaktierenden Stecker (4, 4', 4"),
- einer mit dem Stecker (4, 4', 4") verrastenden, im Konlaktierungs- (2k, 2k', 2k") und Fixierabschnitt (2f, 2f', 2f") angeordneten Isolierhalterung (5, 5', 5") zur Isolierung und Fixierung des Steckers (4, 4', 4") und der Leitung (2, 2', 2") gegenüber einem elektrisch leitenden Umgehäuse (10), wobei zur Schirmungsübergabe von der Leitungsschirmung (3, 3', 3") an das Umgehäuse (10) Schirmungsübergabemittel (7) vorgesehen sind,
wobei der elektrische Steckkontakt (1, 1', 1 ") **gekennzeichnet ist durch** eine die Leitung (2, 2', 2") im Fixierabschnitt (2f, 2f', 2f") zumindest teilweise umschließende, mit der Leitung (2, 2', 2") fixierbar und auf der Leitung (2, 2', 2") sitzende Seklindärverriegelungshülse (6, 6', 6") zur Begrenzung der Bewegung der Leitung (2, 2', 2") in einer Steckrichtung S, wobei die Sekundärverriegelungshülse (6, 6', 6") mit einer Rastnase (22) in eine korrespondierende Ausnehmung (23) der Isolierhalterung (5, 5', 5") einrastet.

2. Elektrischer Steckkontakt nach Anspruch 1, bei dem die, insbesondere federnd ausgebildeten, Schirmübergabemittel, insbesondere umfangsgeschlossen, vorzugsweise als Federkranz (7) ausgebildet, im Fixierabschnitt (2f) angeordnet sind.

3. Elektrischer Steckkontakt nach einem der vorherigen Ansprüche, bei dem die Schirmübergabemittel (7) mit einem freien Federende (7f), insbesondere die Leitungsschirmung (3) überlappend, entgegen einer Steckrichtung S gerichtet sind.

4. Elektrischer Steckkontakt nach einem der vorherigen Ansprüche, wobei der Leiter (2, 2', 2") und/oder die Leitungsschirmung (3, 3', 3") und/oder die Schirmübergabemittel (7) und/oder die Isolierhalterung (5) und/oder die Sekundärverriegelungshülse (6) in Steckrichtung S fluchtend angeordnet sind.

5. Elektrischer Steckkontakt nach einem der vorherigen Ansprüche, bei dem eine, insbesondere am Umfang der Leitung (2, 2', 2") oder eines die Leitung (2, 2', 2") isolierenden Leitungsmantels dichtend anliegende, Dichtung (8) zur Abdichtung des Fixierungs- (2f) und/oder Kontaktierungsabschnitts (2k) gegenüber dem Isolationsabschnitt (2i) vorgesehen ist.

6. Elektrischer Steckkontakt nach einem der vorherigen Ansprüche, bei dem an einer in Steckrichtung S weisenden Stirnseite (5s) der Isolierhalterung (5) Ausrichtungserkennungsmittel (9) zur Erkennung der Ausrichtung des elektrischen Steckkontakts (1) in einer Rotationsrichtung R des elektrischen Steckkontakts (1, 1', 1") gegenüber dem Umgehäuse (10) vorgesehen sind.

7. Elektrischer Steckkontakt nach einem der vorherigen Ansprüche, bei dem mindestens eine Rippe (11) zur Ausrichtung des elektrischen Steckkontakts (1, 1', 1") gegenüber mindestens einer korrespondierenden Nut (12) des Umgehäuses (10) am Umfang der Isolierhalterung (5) vorgesehen ist.

8. System aus einem Umgehäuse (10) mit mindestens einer, vorzugsweise zwei, noch bevorzugter mindestens drei, idealerweise genau drei, Kammern (13, 13', 13") und in der/den Kammer(n) (13, 13', 13") des Umgehäuses (10) aufnehmbaren elektrischen Steckkontakt(en) (1, 1', 1") nach einem der vorhergehenden Ansprüche.

9. System nach Anspruch 8, bei dem zu den Rippen der elektrischen Steckkontakte (1, 1', 1") korrespondierende Nuten (12) in Umfangsrichtung der Kammern (13, 13', 13") an unterschiedlichen Positionen angeordnet sind.

## Claims

1. An electrical plug contact (1, 1', 1") with
- a line (2, 2', 2") with an insulating section (21, 2i', 2i"), a fastening section (2f, 2f, 2f") and a contact-making section (2k, 2k', 2k"),
- a line shield (3, 3', 3") which at least partially surrounds the line (2, 2', 2"),
- a connector (4, 4', 4") which makes electrical contact with the line (2, 2', 2") on the end of the line (2, 2', 2") in the contact-making section (2k, 2k', 2k"),
- an insulating retainer (5, 5', 5") which is located in the contact-making (2k, 2k', 2k") and fastening section (2f, 2f, 2f") and which locks with the connector (4, 4', 4") for insulating the connector (4,4', 4") relative to an electrically conductive housing (10), wherein shielding transfer means (7) for transfer of the shielding from the line shield (3,3', 3") to the housing (10) are provided, wherein the electrical plug contact (1,1', 1 ") is **characterized by** a secondary locking sleeve (6, 6', 6") for limiting the movement of the line (2, 2', 2") in a plug-in direction S, said secondary locking sleeve (6, 6', 6") can be fastened to the line (2, 2', 2") and at least partially surrounds the line (2, 2', 2") in the fastening section (2f, 2f, 2f"), wherein the secondary locking sleeve (6, 6', 6") with a detent (22) snaps in a corresponding recess (23) of the insulting retainer (5, 5', 5").

2. The electrical plug contact as claimed in claim 1, in which the especially elastically made shielding transfer means, especially peripherally closed, preferably made as a spring rim (7), are located in the fastening section (2f).

3. The electrical plug contact as claimed in one of the preceding claims, in which the shielding transfer means (7) are pointed opposite a plug-in direction S with one free spring end (7f), especially overlapping the line shield (3).

4. The electrical plug contact as claimed in one of the preceding claims, wherein the conductor (2, 2', 2") and/or the line shield (3, 3', 3") and/or the shielding transfer means (7) and/or the insulating retainer (5) and/or the secondary locking sleeve (6) are arranged flush in the plug-in direction S.

5. The electrical plug contact as claimed in one of the preceding claims, in which there is a seal (8) which adjoins especially the periphery of the line (2, 2', 2") or the line jacket, forming a seal, for sealing of the fastening (2f) and/or contact-making section (2k) relative to the insulating section (2i).

6. The electrical plug contact as claimed in one of the preceding claims, in which on one end face (5s) of the insulating retainer (5) pointing in the plug-in direction S there are alignment detection means (9) for recognizing the alignment of the electrical plug contact (1) in one direction R of rotation relative to the housing (10).

7. The electrical plug contact as claimed in one of the preceding claims, in which there is at least one rib (11) for alignment of the electrical plug contact (1, 1', 1") relative to at least one corresponding groove (12) of the housing (10) on the periphery of the insulating retainer (5).

8. A system of a housing (10) with at least one, preferably two, even more preferably at least three, ideally exactly three, chambers (13, 13', 13") and electrical plug contact(s) (1, 1', 1") which can be accommodated in the chamber/chambers (13, 3', 13") of the housing (10) as claimed in one of the preceding claims.

9. The system as claimed in Claim 8, in which grooves (12) corresponding to the ribs of the electrical plug contacts (1, 1', 1 ") are located in the peripheral direction of the chambers (13, 13', 13") at different positions.

## Revendications

1. Contact électrique à fiche (1, 1', 1"), avec :
- un conducteur (2, 2', 2") avec une partie d'isolation (2i, 2i', 2i"), une partie de fixation (2f, 2f', 2f") et une partie de mise en contact (2k, 2k', 2k"),
- un blindage de conducteur (3, 3', 3") entourant au moins partiellement le conducteur (2, 2', 2'),
- une fiche mâle (4, 4', 4") établissant un contact électrique avec le conducteur (2, 2', 2") à l'extrémité du conducteur (2, 2', 2") dans la partie de mise en contact (2k, 2k', 2k"),
- un raccord isolant (5, 5', 5"), s'encliquetant avec la fiche mâle (4, 4', 4"), disposé dans la partie de mise en contact (2k, 2k', 2k") et de fixation (2f, 2f', 2f") pour l'isolation et la fixation de la fiche mâle (4, 4', 4") et du conducteur (2, 2', 2") par rapport à un boîtier enveloppant (10) électroconducteur (10), dans lequel, pour le transfert de blindage du blindage de conducteur (3, 3', 3") au boîtier enveloppant (10), des moyens de transfert de blindage (7) sont prévus,
dans lequel le contact électrique à fiche (1, 1', 1") est **caractérisé par** une douille de verrouillage secondaire, (6, 6', 6") entourant au moins partiellement le conducteur (2, 2', 2") dans la partie de fixation (2f, 2f', 2f"), pouvant être fixée avec le conducteur (2, 2', 2") et apposée sur le conducteur (2, 2', 2") pour la délimitation du mouvement du conducteur (2, 2', 2") dans une direction d'enfichage S, dans lequel la douille de verrouillage secondaire (6, 6', 6") s'encliquète avec un ergot d'encliquetage (22) dans un évidement correspondant (23) du raccord isolant (5, 5', 5").

2. Contact électrique à fiche selon la revendication 1, dans lequel les moyens de transfert de blindage en particulier réalisés à la manière d'un ressort, en particulier réalisés à fermeture circonférentielle, de préférence en tant que couronne élastique (7), sont disposés dans la partie de fixation (2f).

3. Contact électrique à fiche selon l'une des revendications précédentes, dans lequel les moyens de transfert de blindage (7) sont orientés avec une extrémité libre de ressort (7f), en particulier en chevauchant le blindage de conducteur (3), à rencontre de la direction d'enfichage S.

4. Contact électrique à fiche selon l'une des revendications précédentes, dans lequel le conducteur (2, 2', 2") et/ou le blindage de conducteur (3, 3', 3") et/ou les moyens de transfert de blindage (7) et/ou le raccord isolant (5) et/ou la douille de verrouillage secondaire (6) sont disposés en alignement dans la direction d'enfichage S.

5. Contact électrique à fiche selon l'une des revendications précédentes, dans lequel on prévoit, en particulier sur le pourtour du conducteur (2, 2', 2") ou d'une enveloppe de conducteur isolant le conducteur (2, 2', 2"), une garniture (8) appliquée de manière étanche pour l'étanchéification de la partie de fixation (2f) et/ou de mise en contact (2k) par rapport à la partie d'isolation (2i).

6. Contact électrique à fiche selon l'une des revendications précédentes, dans lequel, au niveau d'un côté frontal (5s) orienté en direction d'enfichage S du raccord isolant (5), des moyens de reconnaissance d'orientation (9) sont prévus pour la reconnaissance de l'orientation du contact électrique à fiche (1) dans une direction de rotation R du contact électrique à fiche (1, 1', 1") par rapport au boîtier enveloppant (10).

7. Contact électrique à fiche selon l'une des revendications précédentes, dans lequel au moins une nervure (11) est prévue pour l'orientation du contact électrique à fiche (1, 1', 1") par rapport à au moins une rainure (12) correspondante du boîtier enveloppant (10) sur le pourtour du raccord isolant (5).

8. Système à base d'un boîtier enveloppant (10) avec au moins un, de préférence deux, de manière davantage préférée trois, idéalement exactement trois compartiments (13, 13', 13") et un/des contact(s) électrique(s) à fiche (1, 1', 1") selon l'une des revendications précédentes pouvant être réceptionné(s) dans le/les compartiment(s) (13, 13', 13") du boîtier enveloppant (10).

9. Système selon la revendication 8, dans lequel des rainures (12) correspondantes aux nervures des contacts électriques à fiche (1, 1', 1") sont disposées en direction circonférentielle des compartiments (13, 13', 13") dans différentes positions.
